# EUROPÄISCHE PATENTSCHRIFT

(11) **EP 3 265 610 B1**
(45) Veröffentlichungstag und Bekanntmachung des Hinweises auf die Patenterteilung: **10.04.2019**
(21) Anmeldenummer: 16703719.1
(22) Anmeldetag: 06.02.2016
(51) Int. Cl.: E01B 27/14

(54) **HANDSTOPFER ZUM UNTERSTOPFEN VON SCHOTTER EINES GLEISES**
MANUAL PACKER FOR PACKING THE BALLAST OF A TRACK
BOURROIR MANUEL POUR LE BOURRAGE DE BALLAST D'UNE VOIE FERRÉE

(30) Priorität: 05.03.2015 DE 202015001706 U
(43) Veröffentlichungstag der Anmeldung: 10.01.2018
(73) Patentinhaber: Robel Bahnbaumaschinen GmbH, 83395 Freilassing (DE)
(72) Erfinder: WIDLROITHER, Otto, 83395 Freilassing (DE)
(86) Internationale Anmeldenummer: PCT/EP2016/000214
(87) Internationale Veröffentlichungsnummer: WO 2016/138977

(56) Entgegenhaltungen:
- DE-U1-202011 110 462
- DE-U1-202014 003 655

## Beschreibung

Die Erfindung betrifft einen Handstopfer zum Unterstopfen von Schotter eines Gleises, mit einem Antriebsmotor zur Rotation einer Unwucht und einer an einem unteren Ende eines mit dem Antriebsmotor verbundenen, eine Längsachse aufweisenden Schaftes befestigten, im Längsschnitt etwa V-förmigen Schaftspitze, wobei an einem unteren, an die Schaftspitze anschließenden Schaftabschnitt eine Anzahl von in einer Schaftlängsrichtung verlaufende, bezüglich eines Schaftquerschnittes zueinander distanzierte, radial von einer Schaftoberfläche abstehende und bis in die Schaftspitze hinein verlängerte Schaftrippen angeordnet sind.

Gemäß DE 20 2014 003 655 U1 ist bereits ein derartiger Handstopfer mit einer auf einen Schaft in dessen Längsrichtung aufgeschobenen Hülse bekannt. Diese weist am vom Antriebsmotor distanzierten Ende eine Stopfschaufel auf, die aus zwei von der Hülse abstehenden, einander diametral gegenüberliegenden Schaufelelementen besteht.

Aus DE 20 2011 110 462 U1 ist ein weiterer Handstopfer bekannt, an dessen unterem Ende eine Stabilisierrippe vorgesehen ist.

Die Aufgabe der vorliegenden Erfindung liegt nun in der Schaffung eines Handstopfers der eingangs genannten Art, mit dem ein verbessertes Arbeitsergebnis ermöglicht wird.

Diese Aufgabe wird erfindungsgemäß mit einem Handstopfer der gattungsgemäßen Art durch die im Kennzeichen des Hauptanspruches angeführten Merkmale gelöst.

Eine derartig ausgebildete Schaftspitze bietet den Vorteil, dass die durch die Unwucht erzeugten Schwingungen wesentlich besser über die Schaftrippen an den zu stopfenden Schotter weitergegeben werden können. Speziell beim Einsatz in einer verschmutzten Schotterbettung erweist sich die erfindungsgemäße Ausbildung als besonders effizient und tauglich, ein optimales Arbeitsergebnis zu liefern.

Weitere Vorteile der Erfindung ergeben sich aus den Unteransprüchen und der Zeichnungsbeschreibung.

Im Folgenden wird die Erfindung anhand von in der Zeichnung dargestellten Ausführungsbeispielen näher beschrieben. Es zeigen: Fig. 1 eine Seitenansicht eines einen Schaft mit einer Schaftspitze aufweisenden Handstopfers, Fig. 2 einen Schaftquerschnitt, Fig. 3 eine Schrägansicht der Schaftspitze, und Fig. 4 eine Alternativversion einer Schaftspitze.

Die Ausgestaltungen nach den Figuren 1 und 3 gehören jedoch nicht der vorliegenden Erfindung an.

Ein in Fig. 1 gezeigter Handstopfer 1 zum Unterstopfen eines Gleises weist einen Antriebsmotor 2 auf, der mit Handgriffen 3 ausgestattet sowie mit einem Schaft 4 verbunden ist. In diesem ist eine - eine Unwucht 5 aufweisende - Welle 6 gelagert, die durch den Antriebsmotor 2 in Rotation versetzbar ist. An einem vom Antriebsmotor 2 distanzierten, unteren Ende des eine Längsachse 7 aufweisenden Schaftes 4 ist eine auf den Schaft aufgeschobene, im Längsschnitt etwa V-förmige und zum Eintauchen in ein Schotterbett des Gleises vorgesehene Schaftspitze 8 anhand einer Schraubverbindung 12 befestigt.

Wie nun auch in Fig. 2 und 3 im Detail zu erkennen, sind an einem unteren, an die Schaftspitze 8 anschließenden Schaftabschnitt 9 eine Anzahl von Schaftrippen 10 angeordnet. Die - im dargestellten bevorzugten Ausführungsbeispiel insgesamt sechs - Schaftrippen 10 sind bezüglich eines Schaftquerschnitts 11 (Fig. 2) in gleichmäßigen Abständen zueinander distanziert angeordnet und verlaufen in einer zur Längsachse 7 parallelen Schaftlängsrichtung 13.

Die radial von einer Schaftoberfläche 14 abstehenden Schaftrippen 10 weisen - wie in Fig. 2 deutlich ersichtlich - einen rechteckigen Rippenquerschnitt 15 auf. Am ihrem unteren Ende sind die Schaftrippen 10 bis in die Schaftspitze 8 hinein verlängert und abgeschrägt ausgebildet.

Die Ausgestaltungen nach den Figuren 1 und 3 gehören nicht der vorliegenden Erfindung an. Hingegen sind gemäß der Erfindung, wie in Figur 4 dargestellt, die Schaftrippen 10 in einer gemeinsamen Rippenspitze 16 mündend zusammengeführt, wodurch der Eindringwiderstand beim Einführen des Handstopfers 1 in das Schotterbett in günstiger Weise verringert wird.

## Patentansprüche

1. Handstopfer zum Unterstopfen von Schotter eines Gleises, mit einem Antriebsmotor (2) zur Rotation einer Unwucht (5) und einer an einem unteren Ende eines mit dem Antriebsmotor (2) verbundenen, eine Längsachse (7) aufweisenden Schaftes (4) befestigten, im Längsschnitt etwa V-förmigen Schaftspitze (8), und dass an einem unteren, an die Schaftspitze (8) anschließenden Schaftabschnitt (9) eine Anzahl von in einer Schaftlängsrichtung (13) verlaufende, bezüglich eines Schaftquerschnittes (11) zueinander distanzierte, radial von einer Schaftoberfläche (14) abstehende und bis in die Schaftspitze (8) hinein verlängerte Schaftrippen (10) angeordnet sind, **dadurch gekennzeichnet, dass** sämtliche Schaftrippen (10) in einer gemeinsamen Rippenspitze (16) in der Schaftspitze (8) zusammengeführt sind.

2. Handstopfer nach Anspruch 1, **dadurch gekennzeichnet, dass** die Schaftrippen (10) bezüglich des Schaftquerschnittes (11) in gleichmäßigen Abständen zueinander distanziert sind.

3. Handstopfer nach einem der Ansprüche 1 oder 2, **dadurch gekennzeichnet, dass** am Schaftabschnitt (9) insgesamt sechs Schaftrippen (10) vorgesehen sind.

4. Handstopfer nach einem der Ansprüche 1 bis 3, **dadurch gekennzeichnet, dass** die Schaftrippen (10) einen rechteckigen Rippenquerschnitt (15) aufweisen.

## Claims

1. A hand tamper for tamping ballast of a track, including a drive motor (2) for rotation of an imbalance (5) and, fastened to a lower end of a barrel (4) which is connected to the drive motor (2) and has a longitudinal axis (7), a barrel tip (8) which is approximately V-shaped in longitudinal section, and wherein - on a lower barrel section (9) adjoining the barrel tip (8) - a plurality of barrel fins (10) extending in a longitudinal direction (13) of the barrel are arranged which are spaced from one another with respect to a barrel cross-section (11) and extend radially from a barrel surface (14) and are elongated into the barrel tip (8), **characterized in that** all of the barrel fins (10) are merged together into a common fin tip (16) in the barrel tip (8).

2. A hand tamper according to claim 1, **characterized in that** the barrel fins (10) are spaced from one another at equal distances with respect to the barrel cross-section (11).

3. A hand tamper according to one of claims 1 or 2, **characterized in that** a total of six barrel fins (10) are provided on the barrel section (9).

4. A hand tamper according to one of claims 1 to 3, **characterized in that** the barrel fins (10) have a rectangular fin cross-section (15).

## Revendications

1. Dispositif de bourrage manuel pour le bourrage inférieur de ballast d'une voie ferrée, avec un moteur d'entraînement (2) pour la rotation d'un balourd (5) et une pointe de tige (8) fixée à une extrémité inférieure d'une tige (4) connectée au moteur d'entraînement (2), présentant un axe longitudinal (7), approximativement en forme de V en coupe longitudinale, et qu'un certain nombre de nervures de tige (10) s'étendant dans une direction longitudinale de tige (13), écartées les unes des autres par rapport à une section transversale de tige (11), dépassant radialement d'une surface de tige (14) et prolongées jusque dans la pointe de tige (8) sont disposées sur une section de tige inférieure (9) adjacente à la pointe de tige (8), **caractérisé en ce que** l'ensemble des nervures de tige (10) sont réunies dans une pointe de nervure commune (16) dans la pointe de tige (8).

2. Dispositif de bourrage manuel selon la revendication 1, **caractérisé en ce que** les nervures de tige (10) sont écartées les unes des autres à écarts réguliers par rapport à la section transversale de tige (11).

3. Dispositif de bourrage manuel selon une des revendications 1 ou 2, **caractérisé en ce que** six nervures de tige (10) sont prévues au total sur la section de tige (9).

4. Dispositif de bourrage manuel selon une des revendications 1 à 3, **caractérisé en ce que** les nervures de tige (10) présentent une section transversale de nervure rectangulaire (15).
